# EUROPÄISCHE PATENTSCHRIFT

(11) **EP 1 022 222 B1**
(45) Veröffentlichungstag und Bekanntmachung des Hinweises auf die Patenterteilung: **01.08.2007**
(21) Anmeldenummer: 99122121.9
(22) Anmeldetag: 29.10.1999
(51) Int. Cl.: B65B 69/00

(54) **Vorrichtung zum Entfernen von Bindeband von mit Bindeband umreiften Gegenständen, insbesondere Coils**
Device for removing a binding tie from objects tied with a binding tie, especially coils
Dispositif pour enlever une bande de cerclage d'objets liés avec de telles bandes, spécialement des bobines

(30) Priorität: 20.01.1999 DE 19902026
(43) Veröffentlichungstag der Anmeldung: 26.07.2000
(73) Patentinhaber: BWG BERGWERK- UND WALZWERK-MASCHINENBAU GMBH, D-47051 Duisburg (DE)
(72) Erfinder: Noé, Rolf, 45478 Mülheim/Ruhr (DE); Noé, Andreas, 47647 Kerken (DE); Keller, Reinhold, 47647 Kerken (DE)
(74) Vertreter: Albrecht, Rainer Harald

(56) Entgegenhaltungen:
- WO-A-94/11254
- DE-C- 19 607 541
- US-A- 4 437 223

## Beschreibung

Vorrichtung zum Entfernen von Bindeband von mit Bindeband umreiften Gegenständen, insbesondere Coils. - Unter Coils sind im Rahmen der Erfindung Blechbunde zu verstehen, und zwar sowohl Warmbunde als auch Kaltbunde.

Man kennt Bindebandentferner z.B. aus US 4 437 223, zum Entfernen der Umfangsumreifung von Coils, die regelmäßig von einem oder mehreren Bindebändern umfreift sind. Derartige Bindebandentferner weisen im allgemeinen eine Verfahreinrichtung auf, an welcher ein anstellbarer Messerkorb angehängt ist. In den Messerkorb ist ein Messerwagen integriert. Ein Fahrantrieb verfährt den Messerkorb zwischen seinen Arbeitspositionen. Die Endanzeigen der Endlagen erfolgt durch induktive Näherungsschalter. - Der Messerwagen ist mit einem Anhebekeil und einem Trennwerkzeug ausgerüstet. Der Anhebekeil wird auf der betreffenden Coiloberfläche verfahren und hebt das jeweils zu entfernende Bindeband an, während danach das angetriebene Trennwerkzeug niederfährt und das Bindeband durchtrennt. Um das jeweils zu entfernende Bindeband auffinden zu können, sind die bekannten Bindebandentferner mit einer Sucheinrichtung ausgerüstet. Bei dieser Sucheinrichtung handelt es sich regelmäßig um einen Taster, der beim Verfahren des Messerwagens über die Coiloberfläche gleitet und die vorhandenen Bindebänder ertastet. Erst nach dem Ertasten eines solchen Bindebandes wird im Wege einer davon abhängigen Steuerung einerseits der Anhebekeil gegen das ertastete Bindeband verfahren und hebt dieses an, während im Zuge einer Folgeschaltung danach das Trennwerkzeug zum Durchtrennen des angehobenen Bindebandes nieder-fährt. Unbefriedigend bei derartigen Bindebandentfernern ist nicht nur die Tatsache, daß die Sucheinrichtung aufwendig und störanfällig ist, sondern daß darüber hinaus jedes Bindeband in gleichsam einem separaten Arbeitsgang ertastet, angehoben und durchtrennt werden muß, so daß bei mehreren Bindebändern nur eine schrittweise Bindebandentfernung möglich ist. Das ist zeit- und kostenaufwendig, darüber hinaus umständlich und störanfällig. - Hier will die Erfindung Abhilfe schaffen.

Der Erfindung liegt die Aufgabe zugrunde, eine Vorrichtung zum Entfernen von Bindeband von mit Bindeband umreiften Gegenständen, insbesondere Coils, der eingangs beschriebenen Ausführungsform zu schaffen, welche unter Verzicht auf eine Sucheinrichtung und folglich auf Mehrkosten Wartung und schrittweisen Betrieb vollautomatisch arbeitet und auch mehrere Bindebänder im Zuge eines kontinuierlichen Arbeitsvorganges durchtrennen und entfernen kann.

Zur Lösung dieser Aufgabe ist Gegenstand der Erfindung eine Vorrichtung nach Anspruch 1 zum Entfernen von Bindebänder von mit Bindebänder umreiften Gegenständen, insbesondere Coils, mit einem auf ein Coil mit Bindebandumreifung aufsetzbaren Messerkorb mit einem Messerwagen mit einem Hub- und Fahrantrieb für den über die Coilbreite und quer zu den Bindebändern verfahrbaren Messerwagen, wobei
- der Messerwagen einen Anhebekeil für die Bindebänder und ein im Bereich des Anhebekeils arbeitendes Trennwerkzeug zum Durchtrennen des jeweils angehobenen Bindebandes aufweist, und
- der Messerwagen im Zuge eines kontinuierlichen Vorschubs zumindest über die durch die Bindebandumreifung vorgegebene Coilbreite verfahrbar ist und die Bindebänder nacheinander von dem Anhebekeil angehoben und von dem Trennewerkzeug durchtrennt werden.

Diese Maßnahmen der Erfindung haben zur Folge, daß ein oder mehrere Bindebänder im Zuge eines ununterbrochenen Arbeitsganges entfernt werden können, weil unter Verzicht auf eine sonst übliche Sucheinrichtung der Anhebekeil - bei dem es sich im Rahmen der Erfindung auch um eine andere Anhebevorrichtung handeln kann - kontinuierlich über die Breite des jeweiligen Coils verfahren wird, die dort befindlichen Bindebänder im Zuge seiner Vorschubbewegung anhebt und deren Durchtrennung vollautomatisch durch das Trennwerkzeug erfolgt. Dabei kann das Trennwerkzeug als ein gegen das jeweils angehobene Bindeband automatisch bewegtes, zum Beispiel ständig angetriebenes Messer oder Trennscheibe ausgebildet sein. Nach einer bevorzugten Ausführungsform der Erfindung, der selbständige Bedeutung zukommt, ist jedoch vorgesehen, daß das Trennwerkzeug als ein Rollenmesser ausgebildet ist, daß das Rollenmesser mit dem Anhebekeil einen vorgegebenen Schneidwinkel bildet und das jeweils infolge der Vorschubbewegung des Messerwagens in den Schneidwinkel einlaufende Bindeband automatisch durchtrennt. Im Rahmen der Erfindung kann es sich bei diesem Rollenmesser um ein kontinuierlich angetriebenes Messer handeln. Vorzugsweise wird jedoch ein antriebsfreies Rollenmesser eingesetzt, welches im Zuge der Vorschubbewegung des Anhebekeils und des jeweils einlaufenden Bindebandes automatisch in Rotationsbewegung versetzt wird und das betreffende Bindeband durchtrennt. Insoweit wird ein besonders einfacher und störungsfrei arbeitender Bindebandentferner verwirklicht, welche nicht nur ohne einen Suchtaster auskommt, sondern auch ohne eine Steuerung für das Trennwerkzeug und in übrigen in einem einzigen kontinuierlichen Arbeitsgang sämtliche ein Coil umreifende Bindebänder durchtrennen kann. Daraus resultiert ein weitgehend wartungsfreier und kostenminimierter Betrieb.

Weitere erfindungswesentliche Merkmale sind im folgenden aufgeführt. So sieht die Erfindung vor, daß der Anhebekeil als Stufenkeil mit einer gegenüber beidseitigen Keilflächen voreilenden Keilzunge und einem Durchtrittsschlitz im Bereich der Keilmitte für das in den Durchtrittsschlitz eintauchende Trennwerkzeug und insbesondere Rollenmesser ausgebildet ist. Die Keilzunge ist besonders flach und derart angepaßt, daß die sich auf dem jeweiligen Coil befindlichen Bindebänder mit Sicherheit unterfahren und angehoben werden, und zwar in einer ersten flacheren und einer darauf folgenden zweiten steileren Stufe, so daß das mittig angeordnete Rollenmesser eine einwandfreie Durchtrennung des betreffenden Bindebandes gewährleistet. Denn das Rollenmesser ist um eine Lagerachse drehbar gelagert, die oberhalb des Anhebekeils angeordnet ist und orthogonal zur vorschubrichtung des Anhebekeils verläuft. Es wird also bei angehobenem und einlaufendem Bindeband im Zuge der Vorschubbewegung des Anhebekeils und auch des Rollenmessers automatisch in Drehbewegung und folglich Schneidbewegung versetzt. Der Messerwagen und der Anhebekeil in dem Messerwagen sind zweckmäßigerweise mittels einer Federaufhängung gelagert zumindest der Anhebekeil liegt gegen die jeweilige Coiloberfläche federelastisch an. Diese federelastische Anlage ermöglicht einen Ausgleich von Oberflächenunebenheiten im Bereich der Coiloberfläche. Ferner kann der Anhebekeil an seinem der Keilzunge abgewandten Ende zumindest eine Gleitkufe, zum Beispiel Rundkufe ausweisen, wodurch die Keilzunge ständig gegen die Coiloberfläche angestellt ist und das Unterfahren der gespannten Bindebänder sichergestellt wird. Um einen möglichst leichtgängigen Messerwagen zu verwirklichen, kann der Messerwagen Räder oder Rollen aufweisen, mit denen er auf der Coiloberfläche verfahrbar ist. Ferner ist für den Messerwagen ein eigener hydraulischer, pneumatischer oder elektromechanischer Hub- und Fahrantrieb vorgesehen. Der Hubantrieb ist erforderlich, um den in Ausgangsstellung im Messerkorb angehobenen Messerwagen mit dem Anhebekeil gegen die jeweilige Coiloberfläche abzusenken und folglich in Arbeitsposition zu überführen. Nach Beendigung der Bindebanddurchtrennung und Erreichen seiner Endlage wird der Messerwagen wieder angehoben. Der Fahrantrieb erzeugt die Fahrbewegung des Messerwagens auf der betreffenden Coiloberfläche und folglich die Vorschubbewegung des Anhebekeils sowie des Rollenmessers. Die Endpositionen der Hub- und Fahrbewegungen des Messerwagens können mittels induktiver Näherungsschalter überwacht sein.

Weiter sieht die Erfindung vor, daß der Messerwagen einen sich an den Anhebekeil anschließenden unteren Klemmbalken aufweist, welcher im Zuge der Vorschubbewegung des Anhebekeils die Bandenden der durchtrennten Bindebänder auf der einen Bandseite unterfährt, und daß der Messerkorb einen oberen Klemmbalken aufweist, der bei in Endstellung befindlichen Messerwagen auf den unteren Klemmbalken niederfährt, zum Beispiel niederschwenkt und die auf dem unteren Klemmbalken aufliegenden Bandenden festklemmt. Die Bindebandklemmung erfolgt ebenfalls hydraulisch, pneumatisch oder elktromechanisch, wobei die Betriebszustände "geklemmt" bzw. "gelöst" durch induktive Näherungsschalter angezeigt werden. Der Messerkorb wird mit den durchtrennten und festgeklemmten Bindebändern zu deren Entsorgung über einen Schrottkübel verfahren. Dort werden im allgemeinen das oder die durchtrennten Bindebänder mittels eines Wicklers aufgerollt und von diesen Wickler abgestreift, so daß sie dann in den Schrottkübel fallen. - Der untere Klemmbalken weist vorzugsweise eine keilförmige Auflagefläche für die aufliegenden Bandenden der durchtrennten Bindebänder und der obere Klemmbalken mit der keilartigen Auflagefläche beidseitig zusammenwirkende Rundprofile auf, so daß eine optimale Klemmwirkung erzielt wird.

Weiter sieht die Erfindung vor, daß der Messerkorb auf beiden Korbseiten in Korblängsrichtung verlaufende Stützrollen oder -räder aufweist, die quer zur Korblängsrichtung schwenkbar gelagert sind. Dadurch paßt sich einerseits der Messerkorb an den jeweiligen Coilumfang an, werden andererseits die das betreffende Coil umreifenden Bindebänder nach ihrer Durchtrennung einwandfrei festgehalten bis die Klemmvorrichtung aus unterem Klemmbalken und oberen Klemmbalken die auf dem unteren Klemmbalken aufliegenden Bandenden festgeklemmt hat. Darüber hinaus wird ein einwandfreies Festhalten der Bindebänder auch für den Trennvorgang erreicht, nämlich im Zuge des Unterfahrens und Anhebens der betreffenden Bindebänder sowie deren Durchtrennung mittels des Trennwerkzeuges bzw. Rollenmessers. Die Stützrollen oder -räder können paarweise in an, Messerkorb schwenkbar gelagerten Lagerwangen angeordnet sein. Um ein Verschieben des Messerkorbs auf dem betreffenden Coil während des Anhebens und Durchtrennens der Bindebänder zu verhindern, weist der Messerkorb eine zur Vorschubrichtung von Anhebekeil und Rollenmesser entgegengesetzt wirkende und längensowie höhenverstellbare Rückhaltevorrichtung zum stirnseitigen Hintergreifen des jeweiligen Coils auf. Auch diese Rückhaltevorrichtung kann hydraulisch, pneumatisch oder elektromechanisch betätigt werden. Sie wird nach dem Trennvorgang gelöst, damit der Messerkorb angehoben und in die Schrottkübelposition gefahren werden kann. - Im Rahmen der Erfindung ist ferner vorgesehen, daß der Messerkorb eine die von den zu entfernenden Bindebandbändern gebildete Gesamtdistanz überbrückende Korblänge aufweist, und daß der Vorschubweg von Anhebekeil und Rollenmesser größer als die maximale Distanz zwischen den beiden äußeren zu entfernenden Bindebändern gewählt ist, so daß im Zuge eines Trennvorganges mit Sicherheit sämtliche das betreffende Coil umgebenden Bindebänder erfaßt und durchtrennt werden.

Im folgenden wird die Erfindung anhand einer lediglich ein Ausführungsbeispiel darstellenden Zeichnung näher erläutert. Es zeigen:
- Fig. 1: in schematischer Darstellung einen erfindungsgemäßen Bindebandentferner im Zuge einer Coilpositionierung,
- Fig. 2: den Gegenstand nach Fig. 1 nach dem Absetzen auf ein Coil mit zwei das Coil umreifenden Bindebändern in perspektivischer Darstellung,
- Fig. 3: eine teilweise und schematische Frontansicht auf den Gegenstand nach Fig. 2,
- Fig. 4: einen Messerwagen für den Gegenstand nach Fig. 1 in Seitenansicht und teilweise geschnitten,
- Fig. 5: eine Draufsicht auf den Gegenstand nach Fig. 4,
- Fig. 6: ausschnittsweise eine Klemmvorrichtung für den Gegenstand nach Fig. 1 in schematischer Frontansicht,
- Fig. 7: den Gegenstand nach Fig. 6 in Seitenansicht vor einem Klemmvorgang und
- Fig. 8: den Gegenstand nach Fig. 1 in schematischer Seitenansicht im Bereich einer Rückhaltevorrichtung.

In den Figuren ist eine Vorrichtung zum Entfernen von Bindeband von mit einem oder mehreren Bindebändern 1 umreiften Gegenständen, insbesondere Coils 2 dargestellt. Es handelt sich um einen Bindebandentferner mit einem auf ein Coil 2 mit Bindebandumreifung aufsetzbaren Messerkorb 3 mit einem Messerwagen 4 mit einem Hub- und Fahrantrieb für den über die Coilbreite und quer zu dem oder den Bindebändern 1 verfahrbaren Messerwagen 4. Der Messerwagen 4 weist einen Anhebekeil 5 für die Bindebänder 1 und ein im Bereich des Anhebekeils 5 arbeitendes Trennwerkzeug 6 zum Durchtrennen des jeweils angehobenen Bindebandes 1 auf. Der Messerwagen 4 ist im zuge eines kontinuierlichen Vorschubs zumindest über die durch die Bindebandumreifung vorgegebene Coilbreite verfahrbar, wobei die Bindebänder 1 nacheinander von dem Anhebekeil 5 angehoben und von dem Trennwerkzeug 6 durchtrennt werden. Das Trennwerkzeug ist nach dem Ausführungsbeispiel als ein Rollenmesser 6 ausgebildet. Das Rollenmesser 6 bildet mit dem Anhebekeil 5 einen vorgegebenen Schneidwinkel a und durchtrennt das jeweils infolge der Vorschubbewegung des Messerwagens 4 und folglich des Anhebekeils 5 in den Schneidwinkelbereich einlaufende Bindeband 1 automatisch. Denn das Rollenmesser 6 ist nach dem Ausführungsbeispiel nicht angetrieben, sondern wird im Zuge seiner Vorschubbewegung von dem in den Schneidwinkel a einlaufende Bindeband 1 angetrieben und funktioniert dadurch als automatisch arbeitendes Trennwerkzeug.

Der Anhebekeil 5 ist als Stufenkeil mit einer gegenüber beidseitigen Keilflächen 7 voreilenden Keilzunge 8 und einen Durchtrittschlitz 9 im Bereich der Keilmitte für das in den Durchtrittschlitz 9 eintauchende Rollenmesser 6 ausgebildet. Das Rollenmesser 6 ist um eine horizontale Lagerachse 10 drehbar gelagert, die oberhalb des Anhebekeils 5 angeordnet ist und orthogonal zur Vorschubrichtung des Anhebekeils 5 verläuft. Der Messerwagen 4, der Anhebekeil 5 und die Räder 13 sind mittels einer Federaufhängung 11 gelagert und liegt gegen die jeweilige Coiloberfläche federelastisch an. Eine solche Federaufhängung 11 ist zugleich für den Messerwagen 4 vorgesehen. Ferner weist der Anhebekeil 5 an seinem der Keilzunge 8 abgewandten Ende zumindest eine Gleitkufe 12, zum Beispiel quer zu seiner Vorschubrichtung verlaufende Rundkufe auf, wodurch die Keilzunge 8 ständig gegen die Colloberfläche angestellt ist und im Zuge der Vorschubbewegung mit Sicherheit die zu entfernenden Bindebänder 1 unterfährt. Der Messerwagen 4 weist Räder 13 auf und ist auf der Coiloberfläche verfahrbar, er kann aber auch grundsätzlich schlittenartig in dem Messerkorb 3 geführt sein. Für den Messerwagen 4 ist nach dem Ausführungsbeispiel ein hydraulischer Hub- und Fahrantrieb vorgesehen. Dargestellt ist lediglich der Fahrantrieb 14. Die Endbewegungen der Hub- und Fahrbewegungen des Messerwagens 4 können mittels nicht dargestellten Näherungsschalter überwacht werden.

Der Messerwagen 4 weist einen sich an den Anhebekeil 5 anschließenden unteren Klemmbalken 15 auf, welcher im Zuge der Vorschubbewegung des Anhebekeils 5 die Bandenden 16 der durchtrennten Bandbänder auf der einen Bandseite unterfährt. Der Messerkorb 4 weist einen oberen Klemmbalken 17 auf, der bei in Endstellung befindlichen Messerwagen 4 mit dem unteren Klemmbalken 15 eine Klemmvorrichtung bildet und auf dem unteren Klemmbalken 15 niederfährt, zum Beispiel niederschwenkt und dadurch die auf dem unteren Klemmbalken 15 aufliegenden Bandenden 16 festklemmt. Der untere Klemmbalken 15 weist eine keilförmige Auflagefläche 18 für die aufliegenden Bandenden 16 auf, während der obere Klemmbalken 17 mit der keilartigen Auflagefläche 18 beidseitig zusammenwirkende Rundprofile 19 besitzt.

Der Messerkorb 3 besitzt auf beiden Korbseiten in Korblängsrichtung angeordnete Stützrollen 20, die quer zur Korblängsrichtung schwenkbar gelagert sind und nicht nur zur Positionierung des Messerkorbs 3 auf dem betreffenden Coil 2 liegen, sondern ferner zum Festhalten der Bindebänder 1 im Zuge des Anhebe- und Schneidvorganges. Die Stützrollen 20 sind paarweise in an dem Messerkorb 3 schwenkbar gelagerten Lagerwangen 21 angeordnet.

Der Messerkorb 3 weist eine zur Vorschubrichtung von Anhebekeil 5 und Rollenmesser 6 entgegengesetzt wirkende und längen- sowie höhenverstellbare Rückhaltevorrichtung 22 zum stirnseitigen Hintergreifen des jeweilgen Coils 2 auf. Diese Rückhaltevorrichtung ist lediglich angedeutet.

Im übrigen weist der Messerkorb 3 eine die nach dem Ausführungsbeispiel von den beiden zu entfernenden Bindebandbändern 1 gebildete Gesamtdistanz überbrückende Korblänge auf, wobei der Vorschubweg von Anhebekeil 5 und Rollenmesser 6 größer als die maximale Distanz D zwischen den beiden zu entfernenden Bindebändern 1 gewählt ist.

## Patentansprüche

1. Vorrichtung zum Entfernen von Bindebänder (1) von mit Bindebänder (1) umreiften Gegenständen, insbesondere Coils (2), mit einem auf ein Coil (2) mit Bindebandumreifung aufsetzbaren Messerkorb (3) mit einem Messerwagen (4) mit einem Hub- und Fahrantrieb für den über die Coilbreite und quer zu den Bindebändern (1) verfahrbaren Messerwagen (4), wobei
- der Messerwagen (4) einen Anhebekeil (5) für die Bindebänder (1) und ein im Bereich des Anhebekeils (5) arbeitendes Trennwerkzeug (6) zum Durchtrennen des jeweils angehobenen Bindebandes (1) aufweist, und
- der Messerwagen (4) zumindest über die durch die Bindebandumreifung vorgegebene Coilbreite verfahrbar ist, **dadurch gekennzeichnet, dass**
die Bindebänder (1) im Zuge eines kontinuierlichen Vorschubs des Messerwagens (4) nacheinander von dem Anhebekeil (5) angehoben und infolge der Vorschubbewegung des Messerwagens (4) von dem Trennwerkzeug (6) automatisch durchtrennt werden.

2. Vorrichtung nach Anspruch 1, **dadurch gekennzeichnet, daß** das Trennwerkzeug (6) als ein gegen das jeweils angehobene Bindeband (1) bewegtes, zum Beispiel angetriebenes Messer oder Trennscheibe ausgebildet ist.

3. Vorrichtung nach Anspruch 1, **dadurch gekennzeichnet, daß** das Trennwerkzeug als ein Rollenmesser (6) ausgebildet ist, und daß das Rollenmesser (6) mit dem Anhebekeil (5) einen vorgegebenen Schneidwinkel (α) bildet und das jeweils infolge der Vorschubbewegung des Messerwagens (4) in den Schneidwinkelbereich einlaufende Bindeband (1) automatisch durchtrennt.

4. Vorrichtung nach einem der Ansprüche 1 bis 3, **dadurch gekennzeichnet, daß** der Anhebekeil (5) als Stufenkeil mit einer gegenüber beidseitigen Keilflächen (7) voreilenden Keilzunge (8) und einem Durchtrittschlitz (9) im Bereich der Keilmitte für das in den Durchtrittschlitz (9) eintauchende Trennwerkzeug, zum Beispiel Rollenmesser (6) ausgebildet ist.

5. Vorrichtung nach einem der Ansprüche 1 bis 4, **dadurch gekennzeichnet, daß** das Rollenmesser (6) um eine Lagerachse (10) drehbar gelagert ist, die oberhalb des Anhebekeils (5) angeordnet ist und orthogonal zur Vorschubrichtung des Anhebekeils (5) verläuft.

6. Vorrichtung nach einem der Ansprüche 1 bis 5, **dadurch gekennzeichnet, daß** der Anhebekeil (5) in dem Messerwagen (4) und gegebenenfalls der Messerwagen (4) mittels einer Federaufhängung (11) gelagert sind und zumindest der Anhebekeil (5) gegen die jeweilige Coiloberfläche federelastisch anliegt.

7. Vorrichtung nach einem der Ansprüche 1 bis 6, **dadurch gekennzeichnet, daß** der Anhebekeil (5) an seinem der Keilzunge (8) abgewandten Ende zumindest eine Gleitkufe (12), zum Beispiel Rundkufe aufweist und **dadurch** die Keilzunge (8) ständig gegen die Coiloberfläche angestellt ist.

## Claims

1. Device for removing binding tapes (1) from articles, in particular coils (2), which are strapped by binding tapes (1), comprising a blade cage (3) which can be placed onto a coil (2) strapped by binding tapes, said blade cage having a blade carriage (4) with a lifting and moving drive for the blade carriage (4) which can be displaced over the coil width and transversely to the binding tapes (1), wherein
- the blade carriage (4) has a lifting wedge (5) for the binding tapes (1) and a cutting tool (6) operating in the region of the lifting wedge (5) for cutting through the respectively lifted binding tape (1), and
- the blade carriage (4) can be displaced at least over the coil width defined by the binding tape strapping, **characterised in that**
the binding tapes (1) are lifted one after the other by the lifting wedge (5) in the course of a continuous advance of the blade carriage (4) and are automatically cut through by the cutting tool (6) as a consequence of the advancing movement of the blade carriage (4).

2. Device according to claim 1, **characterised in that** the cutting tool (6) is designed as a blade or cutting disc which is moved, for example driven, against the respectively lifted binding tape (1).

3. Device according to claim 1, **characterised in that** the cutting tool is designed as a roller blade (6), and **in that** the roller blade (6) forms a predefined cutting angle (α) with the lifting wedge (5) and automatically cuts through the respective binding tape (1) running into the cutting angle area as a consequence of the advancing movement of the blade carriage (4).

4. Device according to one of claims 1 to 3, **characterised in that** the lifting wedge (5) is designed as a stepped wedge with a wedge tongue (8) which leads with respect to wedge surfaces (7) on either side and with a through-slot (9) in the region of the wedge centre for the cutting tool, for example the roller blade (6), which penetrates the through-slot (9).

5. Device according to one of claims 1 to 4, **characterised in that** the roller blade (6) is mounted such that it can rotate about a mounting axis (10) which is arranged above the lifting wedge (5) and runs orthogonally with respect to the direction of advance of the lifting wedge (5).

6. Device according to one of claims 1 to 5, **characterised in that** the lifting wedge (5) in the blade carriage (4) and possibly the blade carriage (4) are mounted by means of a spring suspension (11) and at least the lifting wedge (5) bears in a spring-loaded manner against the respective coil surface.

7. Device according to one of claims 1 to 6, **characterised in that** the lifting wedge (5) has at least one sliding shoe (12), for example a round shoe, on its end remote from the wedge tongue (8) and as a result the wedge tongue (8) is constantly placed against the coil surface.

## Revendications

1. Dispositif pour enlever des rubans de ligature (1) d'objets cerclés par des rubans de ligature (1), en particulier de bobines (2), comprenant une cage de coupe (3) pouvant être placée sur une bobine (2) cerclée de rubans de ligature, avec un chariot porte-lame (4) et une commande de levage et de roulement du chariot (4), le chariot étant déplaçable sur la largeur de la bobine et transversalement aux rubans de ligature (1), dispositif dans lequel
- le chariot porte-lame (4) comporte une clavette de relevage (5) pour les rubans de ligature (1) et un outil de coupe (6), fonctionnant dans la zone de la clavette de relevage (5), pour sectionner le ruban de ligature (1) correspondant relevé, et
- le chariot porte-lame (4) est déplaçable au moins sur la largeur de bobine prédéfinie par le cerclage de rubans de ligature, **caractérisé en ce que**
les rubans de ligature (1) sont relevés successivement par la clavette de relevage (5) au cours d'une avance continue du chariot porte-lame (4) et sont sectionnés automatiquement par l'outil de coupe (6) par suite du mouvement d'avance du chariot porte-lame (4).

2. Dispositif suivant la revendication 1, **caractérisé en ce que** l'outil de coupe (6) est réalisé sous forme d'une lame ou d'un disque de coupe commandés, par exemple entraînés, contre le ruban de ligature (1) correspondant relevé.

3. Dispositif suivant la revendication 1, **caractérisé en ce que** l'outil de coupe est réalisé sous forme de lame à rouleau (6), et que la lame à rouleau (6) forme avec la clavette de relevage (5) un angle de coupe (α) prédéfini et sectionne automatiquement le ruban de ligature (1) entrant correspondant dans la zone de l'angle de coupe par suite du mouvement d'avance du chariot porte-lame (4).

4. Dispositif suivant l'une quelconque des revendications 1 à 3, **caractérisé en ce que** la clavette de relevage (5) est configurée sous forme de clavette étagée avec une languette cunéiforme (8), en avant par rapport à des surfaces cunéiformes bilatérales (7), et une fente de passage (9) dans la zone du centre de la clavette pour l'outil de coupe plongeant dans la fente de passage (9), par exemple lame à rouleau (6).

5. Dispositif suivant l'une quelconque des revendications 1 à 4, **caractérisé en ce que** la lame à rouleau (6) est montée tournante autour d'un axe de palier (10), qui est disposé au-dessus de la clavette de relevage (5) et s'étend perpendiculairement à la direction d'avancement de la clavette de relevage (5).

6. Dispositif suivant l'une quelconque des revendications 1 à 5, **caractérisé en ce que** la clavette de relevage (5) dans le chariot porte-lame (4) et éventuellement le chariot porte-lame (4) sont montés au moyen d'une suspension à ressort (11) et au moins la clavette de relevage (5) s'applique par élasticité contre la surface de bobine correspondante.

7. Dispositif suivant l'une quelconque des revendications 1 à 6, **caractérisé en ce que** la clavette de relevage (5) comporte au moins un patin (12), par exemple un patin rond, sur son extrémité opposée à la languette cunéiforme (8), et la languette cunéiforme (8) est réglée de ce fait constamment contre la surface de la bobine.
